# EUROPÄISCHE PATENTSCHRIFT

(11) **EP 4 187 512 B1**
(45) Veröffentlichungstag und Bekanntmachung des Hinweises auf die Patenterteilung: **01.01.2025**
(21) Anmeldenummer: 22208103.6
(22) Anmeldetag: 17.11.2022
(51) Int. Cl.: G07D 7/00, G07D 7/121

(54) **VORRICHTUNG UND VERFAHREN ZUR OPTISCHEN ERFASSUNG EINES WERT- ODER SICHERHEITSPRODUKTS**
DEVICE AND METHOD FOR OPTICALLY DETECTING A VALUABLE OR SECURITY PRODUCT
DISPOSITIF ET PROCÉDÉ DE DÉTECTION OPTIQUE D'UN PRODUIT DE VALEUR OU DE SÉCURITÉ

(30) Priorität: 24.11.2021 DE 102021130723
(43) Veröffentlichungstag der Anmeldung: 31.05.2023
(73) Patentinhaber: Bundesdruckerei GmbH, 10969 Berlin (DE)
(72) Erfinder: Rabeler, Uwe, 30453 Hannover (DE); Marcel, Thater, 30952 Ronnenberg (DE); Thomas, Fox, 30916 Isernhagen (DE); Dr. Herrmann, Klaus, 30625 Hannover (DE); Hesse, Holger, 30655 Hannover (DE); Schüring, Jan-Ole, 30827 Garbsen (DE)
(74) Vertreter: Hentrich Patent- & Rechtsanwaltspartnerschaft mbB

(56) Entgegenhaltungen:
- EP-B1- 0 722 597
- US-A1- 2008 265 036
- US-B2- 6 998 623

## Beschreibung

Die Erfindung betrifft eine Vorrichtung zur optischen Erfassung eines Wert- oder Sicherheitsprodukts mit einem ersten Sicherheitsmerkmal, das unter einem ersten Bestrahlungswinkel rekonstruiert, und mit einem zweiten Sicherheitsmerkmal, das unter einem zweiten Bestrahlungswinkel rekonstruiert, welcher von dem ersten Bestrahlungswinkel abweicht. Die Erfindung betrifft außerdem ein Verfahren zur optischen Erfassung eines solchen Wert- oder Sicherheitsprodukts.

Wert- oder Sicherheitsprodukte können beispielsweise eine Identitätskarte, ein anderes Personaldokument, eine Scheckkarte, ein nicht personalisierter Berechtigungsausweis, wie eine Fahrkarte oder ein Zahlungsmittel, oder ein für die Produktsicherung bestimmtes Wert- oder Sicherheitselement, sein.

Aus dem Stand der Technik ist es beispielsweise bekannt, Hologramme als Sicherheitsmerkmale in Wert- oder Sicherheitsprodukte zu integrieren. Sicherheitsmerkmale oder Sicherheitselemente sind solche Entitäten, welche mindestens ein Merkmal aufweisen, welches ein unautorisiertes Duplizieren, Nachahmen und/oder Verfälschen eines Gegenstands erschwert, in welchen das Sicherheitselement integriert ist. Hologramme werden als Sicherheitsmerkmale beispielsweise in Reisepässen oder Personalausweisen verwendet. Sie werden jedoch auch in Banknoten, Führerscheinen, Visa, anderen Wertzeichen, Etiketten oder Tickets, Kreditkarten, Bankkarten, Telefonkarten oder Ähnlichem eingesetzt. Eine besondere Gruppe von Hologrammen stellen Volumenhologramme dar. Bei einem Volumenhologramm ist eine beugende Struktur des Hologramms im Volumen des holografischen Aufzeichnungsmaterials gespeichert. Als Aufzeichnungsmaterialien für Volumenhologramme werden in Wert- und/oder Sicherheitsdokumenten in der Regel holografische Belichtungsfilme eingesetzt, die zumeist auf Rollen bereitgestellt werden. Diese Belichtungsfilme sind geeignet, Interferenzstrukturen zu speichern, deren charakteristische Abmessungen im Bereich der Lichtwellenlänge des Lichts liegen, welches zur Aufzeichnung bzw. Rekonstruktion des Hologramms verwendet wird.

Bei einem Kontaktkopierverfahren wird der holografische Belichtungsfilm vor einem Master angeordnet, in dem beugende Strukturen ausgebildet sind, die in den holografischen Belichtungsfilm "übertragen" werden sollen. Die beugenden Strukturen des Masters werden bei diesem Verfahren somit in den holografischen Film kopiert. Hierfür wird kohärentes Licht durch den holografischen Film, der in unmittelbarer Nähe vor dem Master oder in Kontakt mit dem Master vor diesem angeordnet ist, auf den Master gestrahlt. Die beugenden Strukturen in dem Master beugen das Licht so, dass das gebeugte Licht in den holografischen Film zurückgestrahlt wird. Dort interferiert dieses mit dem kohärenten Licht, welches zur Beleuchtung des Masters genutzt wird. In dem holografischen Film bildet sich somit eine Interferenzstruktur aus, welche durch das an dem Master gebeugte Licht festgelegt ist. Wird der holografische Film entwickelt und rekonstruiert, so gleicht die Rekonstruktion derjenigen, die beim Beleuchten des Masters zu beobachten ist. In dem holografischen Film wird ein Hologramm gespeichert, welches auch als Denisjuk-Hologramm bezeichnet wird und ein Volumenreflexionshologramm ist. Es versteht sich, dass das eingestrahlte Licht eine geeignete Wellenlänge (oder geeignete Wellenlängen) und eine geeignete Einstrahlrichtung (oder geeignete Einstrahlrichtungen) aufweisen muss, so dass eine Beugung an der Beugungsstruktur in der gewünschten Weise erfolgt.

Bei Wert- oder Sicherheitsprodukten eignet sich beispielsweise der Einsatz von aus Volumenhologrammen gebildeten holografischen Merkmalen, da sie besonders geeignet sind, sich bei beispielsweise lotrechter Betrachtung des belichteten und entwickelten holografischen Films verifizieren zu lassen. Eine Einstrahlung des Rekonstruktionslichts erfolgt hierbei vorzugsweise unter einem spitzen Winkel, beispielsweise unter 45 Grad zum Lot. Der Winkel zwischen der Einstrahlrichtung des Rekonstruktionslichts und der Ausfallrichtung des an dem erzeugten Volumenhologramm gebeugten Lichts, welches die Information des Hologramms rekonstruiert, wird im Wesentlichen bei der Herstellung des Masters festgelegt.

In der DE 10 2007 052 952 A1 ist ein Sicherheitsdokument beschrieben, das zwei aneinander angrenzende Volumenreflexionshologramme umfasst, wovon ein erstes Volumenreflexionshologramm aus einer stärker streuenden Schicht und ein zweites Volumenreflexionshologramm aus einer schwächer streuenden Schicht gebildet ist. Bei beiden Schichten wird die Intensität der Rekonstruktion größer, je näher man sich dem Belichtungsausfallswinkel nähert. Dieses Sicherheitsdokument hat sich in der Praxis gut bewährt und bietet einen adäquaten Schutz vor Produktfälschungen.

In der US 6 998 623 B2 wird eine Vorrichtung beschrieben, mit der fluoreszierende Teile eines Wert- oder Sicherheitsdokuments optisch erfasst werden sollen. Dabei ist lediglich eine einzige Lichtquelle vorhanden, um eine Banknote oder ein Sicherheitsdokument zu bestrahlen, damit die optische Erfassungseinrichtung im ultravioletten Bereich emittierte Lichtstrahlen erfassen kann.

In der US 2008 / 0 265 036 A1 wird eine Vorrichtung zur optischen Erfassung eines Wert- oder Sicherheitsprodukts beschrieben, bei der zwei unterschiedliche Lichtquellen vorhanden sind. Alle Lichtstrahlen müssen dabei erst durch einen Spiegel transmittieren, bevor die optische Erfassungseinrichtung diese detektiert.

In der EP 0 722 597 B1 wird eine Vorrichtung zum Auslesen von Wert- oder Sicherheitsdokumenten beschrieben. Hierbei umfasst die Vorrichtung eine optische Erfassungseinrichtung, die hinter einem teildurchlässigen Spiegel positioniert ist. Zusätzlich sind eine erste Beleuchtungseinrichtung vorhanden, die die Aufnahme für das Sicherheitsdokument über eine Spiegelung an dem Spiegel beleuchtet. Zusätzlich ist eine zweite Beleuchtungseinrichtung vorhanden, die das Sicherheitsdokument unmittelbar beleuchtet. Die vom Sicherheitsdokument ausgehenden Strahlen transmittieren durch den teildurchlässigen Spiegel und werden dann von der optischen Erfassungseinrichtung erfasst.

Es ist die Aufgabe der vorliegenden Erfindung, eine Vorrichtung und ein Verfahren anzugeben, die eine teil- oder vollautomatisierte Auswertung eines Wert- oder Sicherheitsprodukts erlauben, wobei die unterschiedlichen optisch variablen Sicherheitsmerkmale maschinell auslesbar sind.

Diese Aufgabe wird mit einer Vorrichtung mit den Merkmalen des Anspruchs 1 und mit einem Verfahren mit den Merkmalen des Anspruchs 12 gelöst. Vorteilhafte Ausgestaltungen mit zweckmäßigen Weiterbildungen der Erfindung sind in den abhängigen Ansprüchen angegeben.

Die erfindungsgemäße Vorrichtung umfasst eine zumindest teiltransparente Auflageplatte, auf die das Wert- oder Sicherheitsprodukt auflegbar ist. Ferner ist eine optische Erfassungseinrichtung vorhanden, die mit ihrer Optik auf einen teildurchlässigen Spiegel gerichtet ist, der eine der Auflageplatte zugewandte Vorderseite und eine der Auflageplatte abgewandte Rückseite umfasst. Der Spiegel ist dabei im Strahlengang der optischen Erfassungseinrichtung positioniert, um ein von der Auflageplatte auf ihn auftreffendes Licht an seiner Vorderseite in Richtung der optischen Erfassungseinrichtung abzulenken. Außerdem ist eine erste Beleuchtungseinrichtung vorhanden, die eingerichtet ist, Licht unter dem ersten Bestrahlungswinkel unmittelbar an die Auflageplatte zu entsenden. Zusätzlich ist eine zweite Beleuchtungseinrichtung vorhanden, die eingerichtet ist, Licht unter dem zweiten Bestrahlungswinkel auf die Rückseite des Spiegels zu entsenden, wobei es durch den Spiegel zur Vorderseite transmittiert und somit zur Auflageplatte hindurchgelassen wird.

Mit dieser Gestaltung ist der Vorteil verbunden, dass alle Sicherheitsmerkmale, insbesondere die holographischen Sicherheitsmerkmale des Wert- oder Sicherheitsprodukts, zuverlässig optisch erfasst werden können. Dabei ist der Öffnungswinkel des Objektivs der optischen Erfassungseinrichtung, insbesondere einer Kamera, derart ausgelegt, dass die Auflageplatte vollständig erfassbar ist. Somit ist eine vollflächige und kontrastreiche Erfassung der Sicherheitsmerkmale auf der gesamten Fläche des Wert- oder Sicherheitsprodukts möglich; insbesondere die Erfassung des Identigram (eine eingetragene Marke der Anmelderin).

Holographische Sicherheitsmerkmale kommen insbesondere dann besonders gut zum Vorschein bzw. rekonstruieren, wenn sie unter einem Bestrahlungswinkel bestrahlt werden, der dem Einfallswinkel der bei der Belichtung des Hologramms entsprechenden Winkel entspricht oder nahezu entspricht, womit in anderen Worten also der Bestrahlungswinkel also dem Rekonstruktionswinkel oder nahezu dem Rekonstruktionswinkel des holographischen Sicherheitsmerkmals entsprechen sollte. Je größer dabei der Anteil des gerichteten Lichts ist, desto deutlicher werden solcherart gebildete Sicherheitsmerkmale sichtbar. Um den Anteil an gerichteten Lichtstrahlen zu maximieren, hat es sich als vorteilhaft erwiesen, wenn die Beleuchtungseinrichtungen aus einer Leuchtdiodenanordnung mit einer Mehrzahl an Leuchtdioden gebildet sind, die einen schmalen Abstrahlwinkel von zwischen 5 Grad und 15 Grad aufweisen. Vorzugsweise weisen die Leuchtdioden einen Abstrahlwinkel von 10 Grad auf, der sich als besonders zuverlässig für die Rekonstruktion der holographischen Sicherheitsmerkmale des Wert- oder Sicherheitsprodukts erwiesen hat.

Um den Anteil gerichteter Lichtstrahlen auf die Auflageplatte und das sich darauf befindliche Wert- oder Sicherheitsprodukt zu erhöhen, ist zusätzlich die Möglichkeit vorhanden, dass den Beleuchtungseinrichtungen zur Erzeugung von achsparallelem Licht ein strukturierter Lichtleiter zugeordnet ist.

Zur noch besseren Sichtbarmachung bei der optischen Erfassung der Sicherheitsmerkmale hat sich der Einsatz einer oder mehrerer Kontrastverstärkungsfolien erwiesen. Diese können beispielsweise auf die Auflageplatte aufgebracht sein. Alternativ kann auch das Objektiv der optischen Erfassungseinrichtung mit einer solchen Kontrastverstärkungsfolie versehen sein.

Die Kontrastverstärkungsfolie kann als optischer Filter ausgebildet sein, der eingerichtet ist, über die Wellenlänge des einfallenden Lichts und/oder über den Einfallswinkel des einfallenden Lichts und/oder über die Polarisation des einfallenden Lichts den Kontrast zu verstärken, da von der Kontrastverstärkungsfolie Wellenlängen "von geringerem Interesse" herausgefiltert werden. In Abhängigkeit vom ausgestrahlten Wellenlängenbereich können auch mehrere Folien übereinander angeordnet werden, um den Kontrast zu verstärken. In diesem Fall ist die Kontrastverstärkungsfolie vorzugsweise ein Laminat aus mehreren Folienschichten, die übereinander angeordnet sind. Dabei können die Folien oder die Folienschichten selbst unterschiedliche, optische Charakteristika aufweisen. Die Auftragung der Kontrastverstärkungsfolie erfolgt beispielsweise in einem Decal-Prozess oder es wird eine Kontrastverstärkungsbeschichtung als Flüssigkeit aufgetragen.

Eine weitere Möglichkeit, um großflächig gerichtete Lichtstrahlen auf die Auflageplatte zu entsenden, ist dadurch gegeben, dass in dem Strahlengang der Beleuchtungseinrichtungen eine F-Theta-Linse oder ein F-Theta-Objektiv eingebunden ist.

Vorzugsweise ist die optische Erfassungseinrichtung ein Bildsensor einer Kamera. Es ist die Möglichkeit vorhanden, dass die Kamera als eine CCD-Kamera als eine NIR-Kamera (Nahinfrarot) oder als eine UV-Kamera (Ultraviolett) gestaltet ist. Vorzugsweise ist die Kamera jedoch als eine VIS-Kamera gebildet, die die Lichtstrahlen aus dem für das menschliche Auge sichtbaren Spektrum erfasst.

Da die Rekonstruktion von holographischen Sicherheitsmerkmalen nicht nur vom Rekonstruktionswinkel abhängt, sondern auch von der Wellenlänge des einfallenden Lichts, ist die Möglichkeit vorhanden, dass die beiden Sicherheitsmerkmale bei unterschiedlichen Rekonstruktionswellenlängen oder Rekonstruktionwellenlängenbereichen rekonstruieren. Um daher Wert- oder Sicherheitsprodukte auslesen zu können, die mit holographischen Merkmalen ausgestattet sind, welche bei unterschiedlichen Rekonstruktionswellenlängen rekonstruieren, hat es sich als vorteilhaft erwiesen, wenn die erste Beleuchtungseinrichtung eingerichtet ist, Licht in einer Wellenlänge oder einem Wellenlängenbereich zu emittieren, und wenn die zweite Beleuchtungseinrichtung eingerichtet ist, Licht in einer weiteren Wellenlänge oder einem weiteren Wellenlängenbereich zu emittieren, die sich von denjenigen der ersten Beleuchtungseinrichtung unterscheiden.

Für das Auslesen der Sicherheitsmerkmale von Wert- oder Sicherheitsprodukten hat es sich als besonders zuverlässig erwiesen, wenn die erste Bestrahlungsrichtung der ersten Beleuchtungseinrichtung 45-Grad-Streiflicht ist. Dementsprechend kann alternativ oder ergänzend die zweite Bestrahlungsrichtung der zweiten Beleuchtungseinrichtung 0-Grad-Koaxiallicht sein.

Die in Verbindung mit der erfindungsgemäßen Vorrichtung beschriebenen Vorteile, vorteilhaften Ausgestaltungen und Wirkungen gelten in gleicher Weise für das erfindungsgemäße Verfahren.

Das Verfahren zur optischen Erfassung eines Wert- oder Sicherheitsprodukts mit einem ersten Sicherheitsmerkmal, das unter einem ersten Bestrahlungswinkel rekonstruiert, und mit einem zweiten Sicherheitsmerkmal, das unter einem zweiten Bestrahlungswinkel rekonstruiert, welcher von dem ersten Bestrahlungswinkel abweicht, umfasst insbesondere die folgenden Schritte:
- Auflegen des Wert- oder Sicherheitsprodukts auf eine zumindest teiltransparente Auflageplatte,
- Entsenden von Licht durch eine erste Beleuchtungseinrichtung unter dem ersten Bestrahlungswinkel unmittelbar an die Auflageplatte sowie optisches Erfassen des Wert- oder Sicherheitsprodukts mit einer optischen Erfassungseinrichtung anhand des von der Auflageplatte ausgehenden, an einer Vorderseite eines teildurchlässigen Spiegels abgelenkten Lichts, und
- Entsenden von Licht durch eine zweite Beleuchtungseinrichtung an eine Rückseite des teildurchlässigen Spiegels, wobei das Licht durch den Spiegel zur Vorderseite transmittiert und zur Auflageplatte in dem zweiten Bestrahlungswinkel hindurchgelassen wird sowie optisches Erfassen des Wert-oder Sicherheitsprodukts mit der optischen Erfassungseinrichtung anhand des von der Auflageplatte ausgehenden, an der Vorderseite des Spiegels abgelenkten Lichts.

Auch mit diesem Verfahren lässt sich also maschinell das Wert- oder Sicherheitsprodukt mit seinen holographischen Sicherheitsmerkmalen maschinell erfassen und auslesen.

Wenn mehrere Bilder aufgezeichnet werden, so ist es von Vorteil, wenn alle von der optischen Erfassungseinrichtung erfassten Bilder des Wert- oder Sicherheitsprodukts in ein gemeinsames Bild zusammengefasst werden, womit dann alle holographischen Sicherheitsmerkmale sichtbar sind und geprüft werden können.

In diesem Zuge ist es von Vorteil, wenn zur Rekonstruktion der Sicherheitsmerkmale, die beiden Beleuchtungseinrichtungen wechselseitig geschaltet werden. Hierbei wird insbesondere 45-Grad-Streiflicht entsendet, welches idealerweise senkrecht aus seiner Oberfläche der ersten Beleuchtungseinrichtung austritt und auf das Auflageglas auftrifft. Hierbei trifft es in einem Winkel von 45 Grad auf die Auflageplatte auf.

Mit der zweiten Beleuchtungseinrichtung wird 0-Grad-Koaxiallicht entsendet, welches idealerweise senkrecht bezüglich seiner Oberfläche austritt und auf die Auflageplatte auftrifft. Es passiert den teildurchlässigen Spiegel und trifft auf der Auflageplatte senkrecht, mithin in einem Winkel von 0 Grad bezüglich der Oberflächennormale der Auflageplatte auf dieser auf.

Um die Anzahl an auszuwertenden Bildern zu reduzieren, hat es sich als vorteilhaft erwiesen, wenn die Belichtungszeit der optischen Erfassungseinrichtung hinter der Frequenz der wechselseitigen Schaltung der beiden Beleuchtungseinrichtungen zurückbleibt.

Das mit den mehreren Sicherheitsmerkmalen versehene Wert- oder Sicherheitsprodukt kann ein Wert- oder Sicherheitsdokument oder ein Sicherheitselement sein, d.h. ein Element, das beispielsweise mit einem gegen Nachahmung, Fälschung oder Verfälschung zu schützenden Gegenstand verbunden wird, beispielsweise ein Aufkleber, Etikett oder dergleichen. Als Wert-oder Sicherheitsprodukt kommen beispielsweise ein Reisepass, ein Personalausweis, ein Führerschein oder eine andere ID-Karte oder ein Zugangskontrollausweis, ein Fahrzeugschein, ein Fahrzeugbrief, ein Visum, ein Scheck, sonstige Zahlungsmittel, insbesondere eine Banknote, eine Scheck-, eine Bank-, oder eine Kredit- oder Barzahlungskarte, eine Kundenkarte, eine Gesundheitskarte, eine Chipkarte, ein Firmenausweis, ein Berechtigungsnachweis, ein Mitgliedsausweis oder ein anderes ID-Dokument infrage.

Vorzugsweise liegt das Wert- oder Sicherheitsprodukt in ID 1-, ID 2-, ID 3- oder in irgendeinem anderen Format vor, beispielsweise in Heftform, wie bei einem passähnlichen Gegenstand. Das Wert- oder Sicherheitsprodukt ist im Allgemeinen ein Laminat aus mehreren Dokumentenlagen, die passgenau unter Wärmeeinwirkung und unter erhöhtem Druck flächig miteinander verbunden sind. Diese Produkte sollen den normierten Anforderungen genügen, beispielsweise ISO 10373, ISO/IEC 7810, ISO 14443.

Vorzugsweise bestehen die Produktlagen aus einem Trägermaterial, das sich für eine Lamination eignet. Das Wert- oder Sicherheitsprodukt kann aber vorzugsweise aus einem Polymer gebildet sein, das ausgewählt ist aus einer Gruppe, umfassend Polycarbonat (PC), insbesondere Bisphenol A-Polycarbonat oder ein Polycarbonat, gebildet mit einem geminal disubstituierten Bis-(hydroxyphenyl)-cycloalkan, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate, und/oder Papier und/oder Pappe und/oder Glas und/oder Metall und/oder Keramik. Außerdem kann das Produkt auch aus mehreren dieser Materialien hergestellt sein. Bevorzugt besteht es aus PC, PVC und PET. Die Polymere können entweder gefüllt oder ungefüllt vorliegen. Im letzteren Falle sind sie vorzugsweise transparent oder transluzent. Falls die Polymere gefüllt sind, sind sie opak. Die vorstehenden Angaben beziehen sich sowohl auf miteinander zu verbindende Folien als auch auf Flüssigformulierungen, die auf ein Vorprodukt aufgebracht werden, wie einen Schutz- oder Decklack. Bevorzugt wird das Produkt aus drei bis zwölf, vorzugsweise vier bis zehn Folien, hergestellt. Die Folien können ferner Druckschichten tragen. Ein solcherart gebildetes Laminat kann abschließend ein-oder beidseitig mit dem Schutz- oder Decklack oder mit einer Folie überzogen werden. Die Folie kann insbesondere ein Volumenhologramm, eine Folie mit einem Oberflächenhologramm (beispielsweise einem kinegraphischen Element) oder eine Kratzschutzfolie sein. Derart gebildete Overlaylagen schützen ein darunter angeordnetes Sicherheitsmerkmal und/oder verleihen dem Dokument die erforderliche Abriebfestigkeit.

Die vorliegende Erfindung wird nachfolgend anhand von Figuren näher erläutert, wobei die dargestellten Beispiele lediglich exemplarischen Charakter haben und keine Einschränkung hinsichtlich der Tragweite der beschriebenen Erfindung darstellen. Es zeigen im Einzelnen:
- Figur 1: eine schematische Seitenansicht auf eine Vorrichtung zur optischen Erfassung eines Wert- oder Sicherheitsprodukts, welches auf die Auflageplatte aufgelegt ist,
- Figur 2: eine Draufsicht auf ein Wert- oder Sicherheitsprodukt in Form einer Identitätskarte, bei der die ersten Sicherheitsmerkmale aufgrund der Beleuchtung unter dem ersten Bestrahlungswinkel rekonstruieren, und
- Figur 3: eine der Figur 2 entsprechende Darstellung des Wert- oder Sicherheitsprodukts, bei der die zweiten Sicherheitsmerkmale rekonstruieren, da sie unter dem zweiten Bestrahlungswinkel bestrahlt werden.

In den Figuren 2 und 3 ist ein Wert- oder Sicherheitsprodukt 100 gezeigt, welches exemplarisch in Form einer Identitätskarte dargestellt ist, die beispielsweise als Laminat aus mehreren innenliegenden Polymerlagen zusammengefügt worden ist. Beispielsweise können die Polymerlagen aus PC und/oder PET bestehen. Die einzelnen Lagen können ungefüllt oder mit Füllstoffen gefüllt sein. In Letzterem Falle sind sie opak, ansonsten transparent. Die Lagen können vorzugsweise derart miteinander verbunden sein, dass sie einen monolithischen Block bilden, der praktisch nicht gespalten werden kann.

Es ist zu erkennen, dass die Identitätskarte mit Sicherheitsmerkmalen 102, 104 ausgestattet ist, welche in Form eines Identigram (eine eingetragene Marke der Anmelderin) gebildet sind. Diese bilden einzelne Volumenreflexionshologramme, wobei die Anordnung, die Größe und die Formgebung rein beispielhaft gewählt sind, sodass auch andere Anordnungen, Größen oder Abmessungen der Sicherheitsmerkmale 102, 104 möglich sind.

Anhand der Figuren 2 und 3 ist zu erkennen, dass das Wert- oder Sicherheitsprodukt 100 eine Oberseite aufweist, die einer Unterseite gegenüberliegt. Auf der Oberseite befinden sich das Gesichts- oder Porträtbild des Inhabers der Karte sowie einige Datenfelder, die mit personen- oder dokumentenbezogenen Inhalten versehen sind.

In der Ansicht nach Figur 2 sind die ersten Sicherheitsmerkmale 102 der Identitätskarte sichtbar, da dieses Wert- oder Sicherheitsprodukt 100 aus einem ersten Bestrahlungswinkel derart bestrahlt wird, dass die ersten Sicherheitsmerkmale 102 rekonstruieren. Vorliegend wird das Wert- oder Sicherheitsprodukt 100 mit 45-Grad-Streiflicht einer ersten Beleuchtungseinrichtung 212 bestrahlt.

In Figur 3 sind zweite Sicherheitsmerkmale 104 sichtbar, da das Wert- und Sicherheitsprodukt 100 hierbei unter einem zweiten Bestrahlungswinkel derart beleuchtet wird, dass die zweiten Sicherheitsmerkmale 104 rekonstruieren. Hierbei erfolgt die Bestrahlung mit einer zweiten Beleuchtungseinrichtung 214, die ein 0-Grad-Koaxiallicht auf die Oberseite des Wert- oder Sicherheitsprodukts 100 entsendet.

Um das Wert- oder Sicherheitsprodukt 100, insbesondere die Identitätskarte nach den Figuren 2 und 3 maschinell auslesen zu können, wird eine Vorrichtung 200 genutzt, die in Figur 1 gezeigt ist.

Figur 1 zeigt eine Vorrichtung 200 zur optischen Erfassung eines Wert- oder Sicherheitsprodukts 100 mit einem ersten Sicherheitsmerkmal 102, das unter einem ersten Bestrahlungswinkel rekonstruiert, und mit einem zweiten Sicherheitsmerkmal 104, das unter einem zweiten Bestrahlungswinkel rekonstruiert, welcher von dem ersten Bestrahlungswinkel abweicht. Die Vorrichtung 200 umfasst eine zumindest teiltransparente Auflageplatte 200, auf die das Wert- oder Sicherheitsprodukt 100 auflegbar ist. Vorzugsweise ist die Auflageplatte 202 aus durchsichtigem Glas gebildet, sodass sie nicht nur teiltransparent wirkt. Es ist außerdem eine optische Erfassungseinrichtung 204, vorliegend in Form einer Kamera, vorhanden, deren Objektiv einen relativ kleinen Kameraöffnungswinkel verwendet, wodurch ein möglichst langer optischer Weg entsteht. Die Länge des optischen Wegs ist dabei so ausgelegt, dass die Auflageplatte 202 vollständig unter dem Öffnungswinkel der Kamera erfasst wird. Dies ist deshalb von Vorteil, da die durch die Beleuchtung angeregten Sicherheitsmerkmale 102, 104 nur innerhalb eines begrenzten Winkelbereichs senkrecht zur Oberfläche sichtbar sind. Wird dieser Winkel überschritten, so sinkt der Kontrast der Sicherheitsmerkmale 102, 104 und sie sind in den Randbereichen nicht mehr so deutlich sichtbar.

Das Wert- oder Sicherheitsprodukt 100 wird von der optischen Erfassungseinrichtung 204 unter Nutzung eines teildurchlässigen Spiegels 206 erfasst. Dieser teildurchlässige Spiegel 206 umfasst eine der Auflageplatte 202 zugewandte Vorderseite 208 und eine der Auflageplatte 202 abgewandte Rückseite 210. Er ist damit im Strahlengang der optischen Erfassungseinrichtung 204 positioniert, um ein von der Auflageplatte 202 auf ihn auftreffendes Licht an seiner Vorderseite 208 in Richtung der optischen Erfassungseinrichtung 204 abzulenken.

Um zu gewährleisten, dass die beiden Sicherheitsmerkmale 102, 104 zuverlässig rekonstruieren, sind die beiden Beleuchtungseinrichtungen 212, 214 vorhanden, die möglichst stark gerichtetes Licht entsenden. Ein solches stark gerichtetes Licht kommt beispielsweise dadurch zustande, dass die Beleuchtungseinrichtungen 212, 214 aus einer Leuchtdiodenanordnung mit einer Mehrzahl an Leuchtdioden gebildet sind, die einen schmalen Abstrahlwinkel von zwischen 5 Grad und 15 Grad aufweisen, insbesondere einen Abstrahlwinkel von 10 Grad. Um zu gewährleisten, dass möglichst achsparalleles Licht entsteht, können die Beleuchtungseinrichtungen 212, 214 auch mit einem strukturierten Lichtleiter versehen sein. Die Beleuchtungseinrichtungen 212, 214 oder auch die Auflageplatte 202 oder auch das Objektiv der optischen Erfassungseinrichtung 204 können mit wenigstens einer Kontrastverstärkungsfolie belegt sein, um die holographischen Sicherheitsmerkmale 102,104 deutlicher sichtbar zu machen. Ein Ausrichten der Strahlen der beiden Beleuchtungseinrichtungen 212, 214 kann auch durch den Einsatz einer F-Theta-Linse oder eines F-Theta-Objektivs in den Strahlengang der Beleuchtungseinrichtungen 212, 214 erfolgen. Es ist die Möglichkeit vorhanden, dass die beiden Beleuchtungseinrichtungen 212, 214 auch Licht aus einem unterschiedlichen Wellenlängenbereich oder unterschiedlicher Wellenlänge emittieren.

Die erste Beleuchtungseinrichtung 212 ist eingerichtet, Licht unter dem ersten Bestrahlungswinkel unmittelbar an die Auflageplatte 202 zu entsenden, wobei die zweite Beleuchtungseinrichtung 214 eingerichtet ist, Licht unter dem zweiten Bestrahlungswinkel auf die Rückseite 210 des Spiegels 206 zu entsenden, wobei dieses durch den Spiegel 206 zur Vorderseite 208 transmittiert und somit zur Auflageplatte 202 hindurchgelassen wird.

Die erste Beleuchtungseinrichtung 212 entsendet vorliegend 45-Grad-Streiflicht 216, wodurch die ersten Sicherheitsmerkmale 102 zuverlässig rekonstruieren. Die Lichtstrahlen treffen also an der Auflageplatte 202 unter einem Winkel bezüglich der Oberflächennormale der Auflageplatte 202 von 45 Grad auf.

Die zweite Beleuchtungseinrichtung 214 entsendet vorliegend 0-Grad-Koaxiallicht 218, welches an der Auflageplatte 202 unter einem Winkel von 0 Grad bezüglich der Oberflächennormale der Auflageplatte 202 auf diese auftrifft.

Um das Wert- oder Sicherheitsprodukt 100 optisch zu erfassen, werden insbesondere die folgenden Schritte durchgeführt:
- Auflegen des Wert- oder Sicherheitsprodukts auf die transparente Auflageplatte 202,
- Entsenden von Licht durch die erste Beleuchtungseinrichtung 212 unter dem ersten Bestrahlungswinkel unmittelbar an die Auflageplatte 202 sowie optisches Erfassen des Wert- oder Sicherheitsprodukts 100 mit der optischen Erfassungseinrichtung 202 anhand des von der Auflageplatte 202 ausgehenden, an der Vorderseite 208 des teildurchlässigen Spiegels 206 abgelenkten Lichts, und
- Entsenden von Licht durch die zweite Beleuchtungseinrichtung 214 an die Rückseite 210 des teiltransparenten Spiegels 206, wobei das Licht durch den Spiegel 206 zur Vorderseite 208 transmittiert und zur Auflageplatte 202 in dem zweiten Bestrahlungswinkel hindurchlassen wird sowie optisches Erfassen des Wert- oder Sicherheitsprodukts mit der optischen Erfassungseinrichtung 204 anhand des von der Auflageplatte 202 ausgehenden, an der Vorderseite 208 des Spiegels 206 abgelenkten Lichts.

Die von der optischen Erfassungseinrichtung 204 erfassten Bilder des Wert- oder Sicherheitsprodukts 100 können dabei in ein gemeinsames Bild zusammengefasst werden. Die Erzeugung von Einzelbildern ist ebenfalls möglich und für eine Auswertung der holographischen Sicherheitsmerkmale 102, 104 von Vorteil.

Um alle Sicherheitsmerkmale 102, 104 zu rekonstruieren, werden die beiden Beleuchtungseinrichtungen 212, 214 vorzugsweise wechselseitig geschaltet.

Um lediglich ein einziges Bild aufzeichnen zu müssen, bei dem alle Sicherheitsmerkmale 102, 104 sichtbar sind, besteht die Möglichkeit, dass die Belichtungszeit der optischen Erfassungseinrichtung 204 hinter der Frequenz der wechselseitigen Schaltung der beiden Beleuchtungseinrichtungen 212, 214 zurückbleibt.

Die vorliegend vorgestellte Erfindung bietet also eine Lösung für die optische Prüfung der holographischen Sicherheitsmerkmale 102, 104, insbesondere des Identigram (eine eingetragene Marke der Anmelderin) in teil- oder vollautomatisierter Weise. Die gegenseitige Anordnung der Konstituenten der vorliegenden Vorrichtung 100 führt dazu, dass eine besonders kompakte Gestaltung vorliegt, und der verfügbare Bauraum bei Dokumentenprüfgeräten sinnvoll ausgenutzt wird.

### BEZUGSZEICHENLISTE

- 100: Wert- oder Sicherheitsprodukt
- 102: erstes Sicherheitsmerkmal
- 104: zweites Sicherheitsmerkmal
- 200: Vorrichtung
- 202: Auflageplatte
- 204: optische Erfassungseinrichtung
- 206: teildurchlässiger Spiegel
- 208: Vorderseite
- 210: Rückseite
- 212: erste Beleuchtungseinrichtung
- 214: zweite Beleuchtungseinrichtung
- 216: 45-Grad-Streiflicht
- 218: 0-Grad-Koaxiallicht

## Patentansprüche

1. Vorrichtung (200) zur optischen Erfassung eines Wert- oder Sicherheitsprodukts (100) mit einem ersten Sicherheitsmerkmal (102), das unter einem ersten Bestrahlungswinkel rekonstruiert, und mit einem zweiten Sicherheitsmerkmal (104), das unter einem zweiten Bestrahlungswinkel rekonstruiert, welcher von dem ersten Bestrahlungswinkel abweicht, umfassend:
- eine zumindest teiltransparente Auflageplatte (202), auf die das Wert- oder Sicherheitsprodukt (100) auflegbar ist,
- eine optische Erfassungseinrichtung (204),
- einen teildurchlässigen Spiegel (206), der eine der Auflageplatte (202) zugewandte Vorderseite (208) und eine der Auflageplatte (202) abgewandte Rückseite (210) umfasst, und welcher im Strahlengang der optischen Erfassungseinrichtung (204) positioniert ist, um ein von der Auflageplatte (202) auf ihn auftreffendes Licht an seiner Vorderseite (208) in Richtung der optischen Erfassungseinrichtung (204) abzulenken,
- eine erste Beleuchtungseinrichtung (212), die eingerichtet ist, Licht unter dem ersten Bestrahlungswinkel unmittelbar an die Auflageplatte (202) zu entsenden, und
- eine zweite Beleuchtungseinrichtung (214), die eingerichtet ist, Licht unter dem zweiten Bestrahlungswinkel auf die Rückseite (210) des Spiegels (206) zu entsenden, wobei es durch den Spiegel (206) zur Vorderseite (208) transmittiert und somit zur Auflageplatte (202) hindurchgelassen wird.

2. Vorrichtung nach Anspruch 1, **dadurch gekennzeichnet, dass** die Beleuchtungseinrichtungen (212, 214) aus einer Leuchtdiodenanordnung mit einer Mehrzahl an Leuchtdioden gebildet sind, die einen schmalen Abstrahlwinkel von zwischen 5 Grad und 15 Grad aufweisen.

3. Vorrichtung nach Anspruch 1 oder 2, **dadurch gekennzeichnet, dass** den Beleuchtungseinrichtungen (212, 214) zur Erzeugung von achsparallelem Licht ein strukturierter Lichtleiter zugeordnet ist.

4. Vorrichtung nach einem der Ansprüche 1 bis 3, **dadurch gekennzeichnet, dass** die Auflageplatte (202) mit wenigstens einer Kontrastverstärkungsfolie belegt ist.

5. Vorrichtung nach Anspruch 4, **dadurch gekennzeichnet, dass** die Kontrastverstärkungsfolie als optischer Filter ausgebildet ist, der eingerichtet ist, über die Wellenlänge des einfallenden Lichts den Kontrast zu verstärken.

6. Vorrichtung nach Anspruch 4 oder 5, **dadurch gekennzeichnet, dass** die Kontrastverstärkungsfolie als optischer Filter ausgebildet ist, der eingerichtet ist, über den Einfallswinkel des einfallenden Lichts den Kontrast zu verstärken.

7. Vorrichtung nach einem der Ansprüche 4 bis 6, **dadurch gekennzeichnet, dass** die Kontrastverstärkungsfolie als optischer Filter ausgebildet ist, der eingerichtet ist, über die Polarisation des einfallenden Lichts den Kontrast zu verstärken.

8. Vorrichtung nach einem der Ansprüche 4 bis 7, **dadurch gekennzeichnet, dass** die Kontrastverstärkungsfolie ein Laminat aus mehreren Folienschichten übereinander ist.

9. Vorrichtung nach Anspruch 8, **dadurch gekennzeichnet, dass** die Folienschichten mit unterschiedliche optische Charakteristika besitzen.

10. Vorrichtung nach einem der Ansprüche 1 bis 9, **dadurch gekennzeichnet, dass** in den Strahlengang der Beleuchtungseinrichtungen (212, 214) eine F-Theta-Linse oder ein F-Theta-Objektiv eingebunden ist.

11. Vorrichtung nach einem der Ansprüche 1 bis 10, **dadurch gekennzeichnet, dass** die erste Bestrahlungsrichtung der ersten Beleuchtungseinrichtung (212) 45-Grad-Streiflicht und/oder die zweite Bestrahlungsrichtung der zweiten Beleuchtungseinrichtung (214) 0-Grad-Koaxiallicht ist.

12. Verfahren zur optischen Erfassung eines Wert- oder Sicherheitsprodukts (100) mit einem ersten Sicherheitsmerkmal (102), das unter einem ersten Bestrahlungswinkel rekonstruiert, und mit einem zweiten Sicherheitsmerkmal (104), das unter einem zweiten Bestrahlungswinkel rekonstruiert, welcher von dem ersten Bestrahlungswinkel abweicht, umfassend die Schritte:
- Auflegen des Wert- oder Sicherheitsprodukts (100) auf eine zumindest teiltransparente Auflageplatte (202),
- Entsenden von Licht durch eine erste Beleuchtungseinrichtung (212) unter dem ersten Bestrahlungswinkel unmittelbar an die Auflageplatte (202) sowie optisches Erfassen des Wert- oder Sicherheitsprodukts (100) mit einer optischen Erfassungseinrichtung (204) anhand des von der Auflageplatte (202) ausgehenden, an einer Vorderseite (208) eines teildurchlässigen Spiegels (206) abgelenkten Lichts, und
- Entsenden von Licht durch eine zweite Beleuchtungseinrichtung (214) an eine Rückseite (210) des teildurchlässigen Spiegels (206), wobei das Licht durch den Spiegel (206) zur Vorderseite (208) transmittiert und zur Auflageplatte (202) in dem zweiten Bestrahlungswinkel hindurchlassen wird sowie optisches Erfassen des Wert- oder Sicherheitsprodukts (100) mit der optischen Erfassungseinrichtung (204) anhand des von der Auflageplatte (202) ausgehenden, an der Vorderseite (208) des Spiegels (206) abgelenkten Lichts.

13. Verfahren nach Anspruch 12, **dadurch gekennzeichnet, dass** alle von der optischen Erfassungseinrichtung (204) erfassten Bilder des Wert- oder Sicherheitsprodukts (100) in ein gemeinsames Bild zusammengefasst werden.

14. Verfahren nach Anspruch 12 oder 13, **dadurch gekennzeichnet, dass** zur Rekonstruktion der Sicherheitsmerkmale (102, 104) die beiden Beleuchtungseinrichtungen (212, 214) wechselseitig geschaltet werden.

15. Verfahren nach Anspruch 14, **dadurch gekennzeichnet, dass** die Belichtungszeit der optischen Erfassungseinrichtung (204) hinter der Frequenz der wechselseitigen Schaltung der beiden Beleuchtungseinrichtungen (212, 214) zurückbleibt.

## Claims

1. A device (200) for optically detecting a value or security product (100) comprising a first security feature (102) which reconstructs at a first irradiation angle and a second security feature (104) and which reconstructs at a second irradiation angle that differs from the first irradiation angle:
- an at least partially transparent support plate (202) on which the value or security product (100) can be placed,
- an optical capture device (204),
- a partial-reflector mirror (206), which comprises a front (208) facing the support plate (202) and a back (210) facing away from the support plate (202), and which is positioned in the beam path of the optical capture device (204) in order to deflect a light impinging on it from the support plate (202) at its front (208) in the direction of the optical capture device (204),
- a first lighting device (212), which is set up to emit light directly to the support plate (202) at the first irradiation angle, and
- a second lighting device (214) arranged to emit light at the second irradiation angle onto the back (210) of the mirror (206), whereby it is transmitted through the mirror (206) to the front (208) and thus transmitted to the support plate (202).

2. The device according to claim 1, **characterized in that** the lighting devices (212, 214) are formed from a light-emitting diode arrangement having a plurality of light-emitting diodes which have a narrow beam angle of between 5 degrees and 15 degrees.

3. The device according to claim 1 or 2, **characterized in that** a structured light guide is assigned to the lighting devices (212, 214) for generating light parallel to the axis.

4. The device according to one of claims 1 to 3, **characterized in that** the support plate (202) is covered with at least one contrast enhancement film.

5. The device according to claim 4, **characterized in that** the contrast enhancement film is designed as an optical filter which is set up to enhance the contrast via the wavelength of the incident light.

6. The device according to claim 4 or 5, **characterized in that** the contrast enhancement film is designed as an optical filter which is set up to enhance the contrast via the angle of incidence of the incident light.

7. The device according to one of claims 4 to 6, **characterized in that** the contrast enhancement film is designed as an optical filter which is set up to enhance the contrast via the polarization of the incident light.

8. The device according to one of the claims 4 to 7, **characterized in that** the contrast enhancement film is a laminate of several film layers on top of each other.

9. The device according to claim 8, **characterized in that** the film layers have different optical characteristics.

10. The device according to any one of claims 1 to 9, **characterized in that** an F-theta lens or an F-theta objective is included in the beam path of the lighting devices (212, 214).

11. The device according to one of claims 1 to 10, **characterized in that** the first irradiation direction of the first lighting device (212) is 45-degree sidelight and/or the second irradiation direction of the second lighting device (214) is 0-degree coaxial light.

12. A method of optically detecting a value or security product (100) having a first security feature (102) that reconstructs at a first irradiation angle and a second security feature (104) that reconstructs at a second irradiation angle that differs from the first irradiation angle, comprising the steps of:
- placing the value or security product (100) on an at least partially transparent support plate (202),
- emitting light by a first lighting device (212) at the first irradiation angle directly to the support plate (202) and optically detecting the value or security product (100) with an optical capture device (204) on the basis of the light emitted by the support plate (202) and deflected at a front (208) of a partial-reflector mirror (206), and
- sending light through a second lighting device (214) to a back (210) of the partial-reflector mirror (206) the light being transmitted through the mirror (206) to the front (208) and transmitted to the support plate (202) at the second angle of irradiation, and optical detection of the value or security product (100) with the optical capture device (204) by means of the light emitted by the support plate (202) and deflected at the front (208) of the mirror (206).

13. The method according to claim 12, **characterized in that** all images of the value or security product (100) captured by the optical capture device (204) are combined into a common image.

14. The method according to claim 12 or 13, **characterized in that** the two lighting devices (212, 214) are switched alternately in order to reconstruct the security features (102, 104).

15. The method according to claim 14, **characterized in that** the exposure time of the optical capture device (204) lags behind the frequency of the reciprocal switching of the two lighting devices (212, 214).

## Revendications

1. Dispositif (200) pour la détection optique d'un produit de valeur ou de sécurité (100) avec une première caractéristique de sécurité (102) qui se reconstitue sous un premier angle d'irradiation, et avec une seconde caractéristique de sécurité (104) qui se reconstitue sous un second angle d'irradiation, lequel diffère du premier angle d'irradiation, comprenant :
- une plaque d'appui (202) au moins partiellement transparente, sur laquelle le produit de valeur ou de sécurité (100) peut être posé,
- un appareil de détection optique (204),
- un miroir partiellement transparent (206) qui comprend un côté avant (208) tourné vers la plaque d'appui (202) et un côté arrière (210) opposé à la plaque d'appui (202), et lequel est positionné dans le trajet de faisceau de l'appareil de détection optique (204) pour dévier sur son côté avant (208) en direction de l'appareil de détection optique (204) une lumière incidente sur lui depuis la plaque d'appui (202),
- un premier appareil d'éclairage (212) qui est configuré pour envoyer de la lumière sous le premier angle d'irradiation directement sur la plaque d'appui (202), et
- un second appareil d'éclairage (214) qui est configuré pour envoyer de la lumière sous le second angle d'irradiation sur le côté arrière (210) du miroir (206), dans lequel elle est transmise par le miroir (206) vers le côté avant (208) et est ainsi transmise à la plaque d'appui (202).

2. Dispositif selon la revendication 1, **caractérisé en ce que** les appareils d'éclairage (212, 214) sont formés d'un agencement de diodes électroluminescentes avec une pluralité de diodes électroluminescentes qui présentent un angle de rayonnement étroit entre 5 degrés et 15 degrés.

3. Dispositif selon la revendication 1 ou 2, **caractérisé en ce qu'**un guide de lumière structuré est associé aux appareils d'éclairage (212, 214) pour générer de la lumière parallèle à l'axe.

4. Dispositif selon l'une quelconque des revendications 1 à 3, **caractérisé en ce que** la plaque d'appui (202) est recouverte d'au moins un film de renforcement de contraste.

5. Dispositif selon la revendication 4, **caractérisé en ce que** le film de renforcement de contraste est conçu en tant que filtre optique qui est configuré pour renforcer le contraste par l'intermédiaire de la longueur d'onde de la lumière incidente.

6. Dispositif selon la revendication 4 ou 5, **caractérisé en ce que** le film de renforcement de contraste est conçu en tant que filtre optique qui est configuré pour renforcer le contraste par l'intermédiaire de l'angle d'incidence de la lumière incidente.

7. Dispositif selon l'une quelconque des revendications 4 à 6, **caractérisé en ce que** le film de renforcement de contraste est conçu en tant que filtre optique qui est configuré pour renforcer le contraste par l'intermédiaire de la polarisation de la lumière incidente.

8. Dispositif selon l'une quelconque des revendications 4 à 7, **caractérisé en ce que** le film de renforcement de contraste est un stratifié de plusieurs couches de film superposées.

9. Dispositif selon la revendication 8, **caractérisé en ce que** les couches de film comportent des caractéristiques optiques différentes.

10. Dispositif selon l'une quelconque des revendications 1 à 9, **caractérisé en ce qu'**une lentille F-thêta ou un objectif F-thêta est intégré dans le trajet de faisceau des appareils d'éclairage (212, 214).

11. Dispositif selon l'une quelconque des revendications 1 à 10, **caractérisé en ce que** la première direction d'irradiation du premier appareil d'éclairage (212) est de la lumière rasante à 45 degrés et/ou la seconde direction d'irradiation du second appareil d'éclairage (214) est de la lumière coaxiale à 0 degré.

12. Procédé de détection optique d'un produit de valeur ou de sécurité (100) avec une première caractéristique de sécurité (102) qui se reconstitue sous un premier angle d'irradiation, et avec une seconde caractéristique de sécurité (104) qui se reconstitue sous un second angle d'irradiation, lequel diffère du premier angle d'irradiation, comprenant les étapes de :
- pose du produit de valeur ou de sécurité (100) sur une plaque d'appui (202) au moins partiellement transparente,
- émission de lumière par un premier appareil d'éclairage (212) sous le premier angle d'irradiation directement sur la plaque d'appui (202) ainsi que détection optique du produit de valeur ou de sécurité (100) avec un appareil de détection optique (204) à l'aide de la lumière émise par la plaque d'appui (202), déviée sur un côté avant (208) d'un miroir partiellement transparent (206), et
- émission de lumière par un second appareil d'éclairage (214) vers un côté arrière (210) du miroir partiellement transparent (206), dans lequel la lumière est transmise par le miroir (206) vers la face avant (208) et transmise à la plaque d'appui (202) au second angle d'irradiation, ainsi que détection optique du produit de valeur ou de sécurité (100) avec l'appareil de détection optique (204) à l'aide de la lumière émise par la plaque d'appui (202), déviée sur le côté avant (208) du miroir (206).

13. Procédé selon la revendication 12, **caractérisé en ce que** toutes les images du produit de valeur ou de sécurité (100) détectées par l'appareil de détection optique (204) sont regroupées en une image commune.

14. Procédé selon la revendication 12 ou 13, **caractérisé en ce que** pour reconstruire les caractéristiques de sécurité (102, 104), les deux appareils d'éclairage (212, 214) sont commutés alternativement.

15. Procédé selon la revendication 14, **caractérisé en ce que** le temps d'exposition de l'appareil de détection optique (204) reste inférieur à la fréquence de la commutation alternée des deux appareils d'éclairage (212, 214).
